# EUROPÄISCHE PATENTSCHRIFT

(11) **EP 0 378 065 B1**
(45) Veröffentlichungstag und Bekanntmachung des Hinweises auf die Patenterteilung: **25.08.1993**
(21) Anmeldenummer: 89890231.7
(22) Anmeldetag: 04.09.1989
(51) Int. Cl.: H01R 13/74, H05K 5/00

(54) **Gehäuseteil mit angesetztem Stecker**
Part of a case with a plug mounted thereon
Partie d'un boîtier avec un contact à fiches integré

(30) Priorität: 10.01.1989 DE 8900190 U
(43) Veröffentlichungstag der Anmeldung: 18.07.1990
(73) Patentinhaber: AUSTRIA Antriebstechnik G. Bauknecht Aktiengesellschaft, 8740 Zeltweg-Spielberg (Steiermark) (AT)
(72) Erfinder: Hassler, Werner, A-8714 Kraubath (AT)
(74) Vertreter: Beer, Manfred, Dipl.-Ing.

(56) Entgegenhaltungen:
- EP-A- 0 290 989
- DE-A- 2 628 617
- US-A- 3 514 743

## Beschreibung

Die Erfindung betrifft ein Gehäuseteil mit angesetztem Stecker.

Beispielsweise auf Gehäusekappen von Ölbrennern sind Stecker anzuordnen, an welche elektrische Steuer- und/oder Versorgungsleitungen anzuschließen sind. Dabei sollte der Stecker je nach geräumlicher Gegebenheit des Einbaus und der Ausbildung des Gerätes (Ölbrenner) in verschiedene Richtungen weisen können. Dies ist bei den derzeitigen Ausführungsformen solcher Gehäuseteile mit Stecker nicht möglich.

Der Erfindung liegt die Aufgabe zugrunde einen Gehäuseteil mit angesetztem Stecker der eingangs genannten Gattung derart weiterzubilden, daß der Stecker in verschiedene Richtungen weisend am Gehäuseteil befestigt werden kann.

Hiezu ist erfindungsgemäß vorgesehen, daß im Gehäuseteil eine zu einer Seite hin offene Ausnehmung vorgesehen ist und daß der Stecker einen in die Ausnehmung eingesetzten Fußteil aufweist, der einen quadratischen Querschnitt aufweist und daß am Fußteil die Ränder der Ausnehmung im Gehäuseteil innen untergreifende, vom Fußteil allseitig vorspringende Rippen vorgesehen sind.

Durch die ebene Form der Ausnehmung und die quadratische Querschnittsform des Fußteiles des Steckers kann dieser, je nach Bedarf, in eine von vier verschiedene Richtungen weisend am Gehäuse angesetzt werden.

Der Sitz des Steckers im Gehäuse wird verbessert, wenn am Stecker ein am Gehäuseteil außen aufliegender, seitlich abstehende Flansch vorgesehen ist.

Dabei kann die Stabilität noch erhöht werden, wenn der Flansch die Rippen am Fußteil seitlich überragt.

In einer Ausführungsform der Erfindung ist vorgesehen, daß die von der offenen Seite der Ausnehmung ausgehenden Ränder derselben gestuft ausgebildet sind und daß zwei einander gegenüberliegende Rippen des Fußteils des Steckers in der Stufe aufgenommen sind. Bei dieser Ausführungsform wird das Einsetzen des Steckers in die Ausnehmung des Gehäuseteils erleichtert und überdies die Möglichkeit eröffnet, daß der der offenen Seite der Ausnehmung gegenüberliegende Rand derselben gestuft ausgebildet ist.

Weitere vorteilhafte Ausführungsformen des erfindungsgemäßen Gehäuseteils mit angesetztem Stecker sind Gegenstand der weiteren Unteransprüche.

Einzelheiten und Merkmale der Erfindung ergeben sich aus der nachstehenden Beschreibung eines in den Zeichnungen dargestellten Ausführungsbeispieles. Es zeigt
Fig. 1 einen Stecker in Seitenansicht,
Fig. 2 den Stecker aus Fig. 1 in Draufsicht,
Fig. 3 den Stecker in einer Ansicht gemäß Fig. 1 in geöffneter Stellung,
Fig. 4 eine Ansicht von rechts der Fig. 3,
Fig. 5 eine Ansicht von links der Fig. 3,
Fig. 6 einen Schnitt längs der Linie VI-VI in Fig. 2 und
Fig. 7 einen Ausschnitt des Gehäuseteils 7 mit einer Ausnehmung, in die der Fuß des Steckers einzusetzen ist und
Fig. 8 einen Schnitt längs der Linie VIII-VIII in Fig. 7 mit eingesetztem Stecker (teilweise dargestellt).

Ein Stecker 1 besitzt einen Körper 2 und einen Fußteil 3.

Im Körper 2 ist ein Hohlraum 4 vorgesehen, der mit dem hohl ausgebildeten Fußteil 3 in Verbindung steht.

Im oberen Teil des Steckerkörpers 2 sind weitere Hohlräume 5, 6 und 7 zur Aufnahme von Kontaktbuchsen eines Steckers ausgespart.

Der Innenraum des Steckerkörpers 2 ist durch eine über elastische Bänder 8 mit dem Steckerkörper 2 verbundene Verschlußkappe 9 verschlossen.

Fig. 1 zeigt, daß der Fußteil 3 des Steckers 1 geteilt ausgebildet ist, wobei der Teil 3′ des Fußteils über einen Ansatz 10 an der Verschlußkappe 9 befestigt ist. In der in Fig. 1 gezeigten Schließstellung ist die Verschlußkappe 9 durch im Bereich des Fußteils 3′ am Ansatz vorgesehene Rasthaken 11, die in Öffnungen 12 im Steckerkörper 2 einrasten, festgelegt.

Am unteren Ende des Fußteils 3, 3′ sind ringsumlaufend vorspringende Rippen 13, 13′ vorgesehen. Am oberen Ende des Fußteils 3, 3′ ist ein mit dem Steckerkörper 2 verbundener und mit dessen Unterseite bündig ausgerichteter Flansch 14 vorgesehen.

In einem Gehäuseteil 20, das beispielsweise eine Endkappe eines Ölbrenners ist, ist eine Ausnehmung 21 vorgesehen, die zu einem Stirnrand 22 des Gehäuseteils 20 hin offen ist. Die zur offenen Seite der Ausnehmung 21 hin führenden Ränder 23, 24 sind, wie aus Fig. 7 ersichtlich, gestuft ausgebildet.

Die Ausnehmung 21 ist rechteckig, und zwar tiefer als breit ausgebildet und besitzt z.B. eine Länge A von 21 mm und eine Breite B von 15,8 mm. Der Fußteil 3, 3′ des Steckers 1 besitzt einen quadratischen Querschnitt mit einer Länge der Seiten gleich B.

Im Bereich der Ränder 23 und 24 der Ausnehmung 21 sind im Querschnitt etwa keilförmige Verstärkungen vorgesehen, so daß die Oberseiten der Ränder 23 und 24 in einer Ebene liegen, auf der der Flansch 14 des Steckerkörpers 2 flächig aufliegt. Auch die Oberseite des Randes 28 der Ausnehmung ist eben ausgebildet.

Bei in die Ausnehmung 21 des Bauteils 20 eingesetztem Stecker 1 sind die am unteren Ende des Fußteils 3 vorgesehenen Rippen 13 in den Stufen 25 der Ränder 23, 24 der Ausnehmung 21 aufgenommen, wobei die unteren Endflächen der Rippen 13 mit der Innenfläche 26 des Bauteils 20 bündig angeordnet sind. Aus Fig. 8 ist auch ersichtlich, daß der ebene Flansch 14 des Steckerkörpers 2 von außen im Bereich der drei Ränder 23, 24 und 28 der Ausnehmung 21 auf der dort eben ausgebildeten Außenseite 27 des Bauteiles 20 aufliegt.

Auf Grund der gewählten, erfindungsgemäßen Ausführung des Steckers, insbesondere seines Fußteils und der entsprechend ausgebildeten und dimensionierten Ausnehmung 21 im Gehäuseteil 20 kann der Stecker so eingesetzt werden, daß er wahlweise in eine von vier Richtungen weist. Damit ergibt sich für den Monteur beispielsweise eines Ölbrenners die Möglichkeit, die Ausrichtung des Steckers den jeweils vorliegenden räumlichen Gegebenheiten anzupassen.

Es ist noch darauf hinzuweisen, daß auch der der offenen Seite der Ausnehmung 21 gegenüberliegende Rand 28, obwohl in Fig. 7 nicht gezeigt, gestuft ausgebildet sein kann.

## Patentansprüche

1. Gehäuseteil (20) mit angesetztem Stecker (1), dadurch gekennzeichnet, daß im Gehäuseteil (20) eine zu einer Seite hin offene, rechteckige Ausnehmung (21) vorgesehen ist, daß der Stecker (1) einen in die Ausnehmung (21) eingesetzten Fußteil (3, 3′) aufweist, der einen quadratischen Querschnitt aufweist, und daß am Fußteil (3, 3′) die Ränder (23, 24, 28) der Ausnehmung (21) im Gehäuseteil (20) von innen des Gehäuses untergreifende, vom Fußteil (3, 3′) allseitig vorspringende Rippen (13, 13′) vorgesehen sind.

2. Gehäuseteil nach Anspruch 1, dadurch gekennzeichnet, daß am Stecker (1) ein am Gehäuseteil (20) außen aufliegender, seitlich abstehender Flansch (14) vorgesehen ist.

3. Gehäuseteil nach Anspruch 1, dadurch gekennzeichnet, daß der Flansch (14) die Rippen (13, 13′) am Fußteil (3, 3′) seitlich überragt.

4. Gehäuseteil nach einem der Ansprüche 1 bis 3, dadurch gekennzeichnet, daß die von der offenen Seite der Ausnehmung (21) ausgehenden Ränder (23, 24) derselben gestuft ausgebildet sind und daß zwei einander gegenüberliegende Rippen (13, 13′) des Fußteils (3, 3′) des Steckers (1) in der ausgebildeten Stufe (25) aufgenommen sind.

5. Gehäuseteil nach Anspruch 4, dadurch gekennzeichnet, daß der der offenen Seite der Ausnehmung (21) gegenüberliegende Rand (28) derselben gestuft ausgebildet ist.

6. Gehäuseteil nach einem der Ansprüche 1 bis 5, dadurch gekennzeichnet, daß die dem Stecker (1) gegenüberliegende untere Endfläche der Rippen (13, 13') mit der Innenfläche (26) des Gehäuseteils (20) bündig angeordnet ist.

7. Gehäuseteil nach einem der Ansprüche 1 bis 6, dadurch gekennzeichnet, daß die Flansche (14) mit der Unterseite des Steckerkörpers (2) bündig angeordnet sind.

8. Gehäuseteil nach einem der Ansprüche 1 bis 7, dadurch gekennzeichnet, daß der Fußteil (3, 3′) hohl ausgebildet ist und daß der Hohlraum im Fußteil (3, 3′) mit dem Innenraum (4) des Steckerkörpers (2) in Verbindung steht.

9. Gehäuseteil nach einem der Ansprüche 1 bis 8, dadurch gekennzeichnet, daß an einem Ende des Steckerkörpers (2) eine mit diesem verschwenkbar verbundene Verschlußkappe (9) vorgesehen ist, daß an der Verschlußkappe (9) an ihrem in der Schließstellung der Unterseite des Steckerkörpers (2) zugeordneten Ende ein Ansatz (10) vorgesehen ist, der einen Teil (3′) des Fußteils (3, 3′) trägt.

10. Gehäuseteil nach Anspruch 9, dadurch gekennzeichnet, daß die verschlußkappe (9) mit dem Steckerkörper (2) in der Schließstellung durch eine Rastverbindung (11, 12) festlegbar ist.

11. Gehäuseteil nach Anspruch 9 oder 10, dadurch gekennzeichnet, daß zur Rastverbindung auf beiden Seiten des Ansatzes der Verschlußkappe (9) federnde Haken (11) vorgesehen sind, die in auf beiden Seiten des Steckerkörpers (2) vorgesehen Öffnungen (12) einrasten, und daß die Öffnungen (12) im Bereich der Trennfläche der beiden Teile des Fußteils (3, 3′) angeordnet sind.

## Claims

1. Casing portion (20) with a mounted socket (11), characterised in that there is provided in the casing portion (20) a rectangular recess (21) which is open at one side, in that the socket (1) has a foot portion (3, 3') inserted into the recess (21) and having a square cross-section, and in that on the foot portion (3, 3') ribs (13, 13') are provided , engaging the edges (23, 24, 28) of the recess (21) in the casing portion (20), from the interior of the casing, and projecting on all sides from the foot portion (3, 3').

2. Casing portion according to claim 1, characterised in that there is provided on the socket (1) a laterally protruding flange (14) lying externally on the casing portion (20).

3. Casing portion according to claim 1, characterised in that the flange (14) projects laterally over the ribs (13, 13') on the foot portion (3, 3').

4. Casing portion according to one of claims 1 to 3, characterised in that the edges (23, 24) originating from the open side of the recess (21) are stepped in form, and in that two mutually-opposite ribs (13, 13') of the foot portion (3, 3') of the socket (1) are received in the step (25) thus formed.

5. Casing portion according to claim 4, characterised in that the edge (28) of the recess (21) lying opposite the open side of said recess is stepped in form.

6. Casing portion according to one of claims 1 to 5, characterised in that the lower end face of the ribs (13, 13') lying opposite the socket (1) is arranged to be flush with the inner face (26) of the casing portion (20).

7. Casing portion according to one of claims 1 to 6, characterised in that the flanges (14) are arranged to be flush with the underside of the socket body (2).

8. Casing portion according to one of claims 1 to 7, characterised in that the foot portion (3, 3') is hollow, and in that the hollow space in the foot portion (3, 3') communicates with the internal space (4) of the socket body (2).

9. Casing portion according to one of claims 1 to 8, characterised in that there is provided at one end of the socket body (2) a closure cap (9) pivotally connected to said socket body (2), and in that there is provided on the closure cap (9), on its end associated in the closed position with the underside of the socket body (2) a mount (10) which supports a portion (3') of the foot portion (3, 3').

10. Casing portion according to claim 9, characterised in that the closure cap (9) may be secured in the closed position on the socket body (2) by means of a snap-on connection (11, 12).

11. Casing portion according to claim 9 or 10, characterised in that, in order to obtain a snap-on connection on both sides of the mount of the closure cap (9), there are provided resilient hooks (11), which engage resiliently in openings (12) provided on both sides of the socket body (2), and in that the openings (12) are located in the region of the surface of separation of both parts of the foot portion (3, 3').

## Revendications

1. Pièce de boîtier (20) avec fiche mâle (1) jointe, caractérisée en ce que, dans la pièce de boîtier (20), est prévu un creux rectangulaire (21) ouvert sur un côté, en ce que la fiche mâle (1) comporte une base (3, 3') de section carrée, qui inséré dans le creux (21), et, en ce qu'à la base (3, 3') sont prévues des rebords (13, 13') en saillie de tous les côtés de la base (3, 3'), venant en appui sur la pièce de boîtier (20), de l'intérieur du boîtier sous les bords (23, 24, 28) du creux (21).

2. Pièce de boîtier suivant la revendication 1, caractérisée en ce que, sur la fiche mâle (1), est prévue une collerette (14) reposant, à l'extérieur, sur la pièce de boîtier (20) et s'en éloignant latéralement.

3. Pièce de boîtier suivant la revendication 1, caractérisée en ce que la collerette (14) dépasse latéralement les nervures (13, 13') de la base (3, 3').

4. Partie de boîtier suivant l'une des revendications 1 à 3, caractérisée en ce que les bords (23, 24) du creux (21) qui partent du côté ouvert de celui-ci sont prévus en gradin et en ce que deux rebords (13, 13') de la base (3, 3') opposées l'un à l'autre sur la fiche mâle (1) sont logées dans le gradin créé (25).

5. Pièce de boîtier suivant la revendication 4, caractérisée en ce que le bord (28) du creux (21) opposé au côté ouvert de celui-ci est prévu à gradin.

6. Pièce de boîtier suivant l'une des revendications 1 à 5, caractérisée en ce que la face inférieure de l'extrémité des rebords (13, 13'), opposée à la fiche mâle (1), est disposée au niveau de la surface intérieure de la pièce de boîtier (20).

7. Pièce de boîtier suivant l'une des revendications 1 à 6, caractérisée en ce que les collerettes (14) sont disposées au niveau de la face inférieure du corps de fiche (2).

8. Pièce de boîtier suivant l'une des revendications 1 à 7, caractérisée en ce que la base (3, 3') est prévue creuse et en ce que l'espace creux dans la base (3, 3') est relié à l'espace intérieur (4) du corps de fiche (2).

9. Pièce de boîtier suivant l'une des revendications 1 à 8, caractérisée en ce qu'un chapeau de fermeture (9) est relié à une des extrémités du corps de fiche (2), pivotable sur celui-ci, en ce qu'un prolongement (10) portant une partie (3') de la base (3, 3') est prévue à celle des extrémités du chapeau de fermeture (9), en position de fermeture, à la face inférieure du corps de fiche (2).

10. Pièce de boîtier suivant la revendication 9, caractérisée en ce que, en position de fermeture, le chapeau de fermeture (9) peut être bloqué avec le corps de fiche (2) au moyen d'une jonction par enclenchement (11, 12).

11. Pièce de boîtier suivant la revendication 9 ou 10, caractérisée en ce que, pour la jonction par enclenchement, des crochets à ressort sont prévus des deux côtés du prolongement du chapeau de fermeture (9), pour s'enclencher dans des ouvertures (12) prévues des deux côtés du corps de fiche (2) et en ce que les ouvertures (12) sont dans la zone de la surface de séparation des deux parties de la base (3, 3').
